# EUROPÄISCHE PATENTSCHRIFT

(11) **EP 1 125 171 B1**
(45) Veröffentlichungstag und Bekanntmachung des Hinweises auf die Patenterteilung: **03.12.2003**
(21) Anmeldenummer: 99971106.2
(22) Anmeldetag: 21.10.1999
(51) Int. Cl.: G03G 15/16

(54) **VORRICHTUNG ZUM AUFBRINGEN VON DEKORS UND/ODER ZEICHEN AUF GLAS-, GLASKERAMIK- UND KERAMIKERZEUGNISSE**
DEVICE FOR APPLYING DECORS AND/OR CHARACTERS ON GLASS, GLASS CERAMICS AND CERAMICS PRODUCTS
DISPOSITIF POUR APPOSER UN DECOR ET/OU DES SIGNES SUR DES PRODUITS EN VERRE, EN VITROCERAMIQUE ET EN CERAMIQUE

(30) Priorität: 27.10.1998 DE 19849500; 08.05.1999 DE 19921321
(43) Veröffentlichungstag der Anmeldung: 22.08.2001
(73) Patentinhaber: Schott Glas, 55122 Mainz (DE); CARL-ZEISS-STIFTUNG trading as Schott Glas, 55122 Mainz (DE); Zimmer, Michael, 66133 Saarbrücken (DE)
(72) Erfinder: ZIMMER, Michael, D-66133 Saarbrücken (DE); WEINBERG, Waldemar, D-25368 Kiebitzreihe (DE); AUCHTER-KRUMMEL, Petra, D-55578 Vendersheim (DE); JUNG, Dieter, D-57567 Daaden (DE)
(74) Vertreter: Fuchs Mehler Weiss & Fritzsche
(86) Internationale Anmeldenummer: EP9907989
(87) Internationale Veröffentlichungsnummer: WO00025182

(56) Entgegenhaltungen:
- EP-A- 0 760 495
- EP-A- 0 834 784
- US-A- 5 701 567

## Beschreibung

Die Erfindung bezieht sich auf eine Vorrichtung zum Aufbringen von Dekors und/oder Zeichen auf Glas-, Glaskeramik- und Keramikerzeugnisse unter Anwendung der Elektrophotographie mit
- einer Bildwalze, die eine elektrostatisch aufladbare photoleitfähige Schicht aufweist,
- einer Belichtungsanordnung zur Erzeugung eines den aufzubringenden Dekors und/oder Zeichen entsprechenden elektrostatischen Ladungsbildes,
- einem Vorratsbehälter für vorzugsweise einen keramischen Toner in einer Einrichtung zum Entwickeln des elektrostatischen Ladungsbildes mit diesem Toner,
- einem Zwischenträger, der einerseits im direkten Kontakt mit der Bildwalze steht und dabei so ausgebildet ist, daß er das Tonerbild aufnimmt, und der andererseits im direkten Kontakt mit dem Glas-, Glaskeramik- oder Keramikerkzeugnis steht,
- mindestens zwei Koronen, von denen die erste am Zwischenträger und die zweite im Bereich der Kontaktzone des Erzeugnisses zum Zwischenträger angeordnet ist, und
- mit Heizmitteln zum Einbrennen des mittels der Koronen elektrostatisch übertragenen Tonerbildes auf dem Erzeugnis.

Auf Glas-, Glaskeramik- und Keramikerzeugnisse werden im großen Umfang zur Erzielung gewünschter ästhetischer Eindrücke Dekors aufgebracht. Bei bestimmten derartigen Erzeugnissen müssen auch Beschriftungen, Kennzeichnungen oder dergleichen aufgebracht werden, um z.B. dem Benutzer unmittelbar die erforderliche Informationen zu geben. Als typisches Beispiel seien hier die Glaskeramikplatten für Kochfelder genannt, die neben der Marke, z.B. CERAN®, auch andere Bedien- und Zustandshinweise, sowie, je nach Kundenwunsch, auch insbesondere farbige Dekors aufweisen.

Zum Aufbringen derartiger Dekors und/oder Zeichen, zusammengefaßt als "Bilder" bezeichnet, sind verschiedene Verfahren und Vorrichtungen bekannt geworden, von denen bisher zwei in der Praxis Bedeutung erlangt haben.

Bei dem ersten typischen Verfahren werden Keramikfarben mittels einschlägiger Druck-Techniken direkt auf die Glas- und Keramikerzeugnisse aufgedruckt, die Farbe zunächst wischfest getrocknet und danach eingebrannt, wobei im Fall der erwähnten Glaskeramikplatten für Kochfelder der Farbeinbrand typischerweise während der Keramisierung stattfindet. In diesem Fall erfolgt das Aufdrucken daher nicht auf die fertige Glaskeramikplatte, sondern bereits auf den zu keramisierenden Grünling.

Bei dem im allgemeinen für das vorgenannte Druckverfahren verwendeten Siebdruckverfahren muß zunächst eine Siebdruckschablone hergestellt werden. Dazu wird das Sieb aus feinmaschigem Textil- oder Drahtgewebe, das über einen Druckrahmen gespannt wird, an den bildfreien Stellen mit einer aus Papier geschnittenen, mit Fettusche gezeichneten oder photographisch hergestellten Schablone abgedeckt. Mittels dieser Siebdruckschablone werden dann die keramischen Farben auf das Glas- bzw. Keramikerzeugnis direkt aufgebracht. Die Herstellung der Siebdruckschablone bei dem bekannten Verfahren ist sehr aufwendig und für Einzelanfertigungen unrentabel. Zudem muß mit Hilfe einer Rakel die Druckfarbe durch die offenen Stellen der Siebdruckschablone manuell oder in Siebdruckmaschinen aufgebracht werden. Das Siebdruckverfahren ist weiterhin ein Naßverfahren, bei dem mit Drucköl angepastete, keramische Farbpigmente als Druckfarbe eingesetzt werden, so daß relativ große und teuere Maschinen mit Trocknern notwendig sind, und weiterhin, insbesondere im Hinblick auf die beim Herstellungsprozeß benötigten Lösungsmittel große Arbeitsschutz- und Umweltprobleme bestehen. Die in dem Drucköl vorhandenen Lösungsmittel verdampfen relativ leicht, so daß aufwendige und teure Arbeitsschutzmaßnahmen getroffen werden müssen, und zum anderen separate Filterungsanlagen erforderlich sind. Überdies sind beim Siebdruckverfahren, wie auch beim Offsetdruckverfahren, mehrere hintereinander geschaltete Druckvorgänge für die verschiedenen Farben (z.B. Cyan, Magenta, Gelb und Schwarz) erforderlich, was weithin zu sehr groß ausgestalteten Anlagen führt.

Desweiteren besteht bei dem bekannten Druckverfahren das Problem, daß die Reproduzierbarkeit der Farben bei einer größeren Stückzahl nicht mehr gewährleistet werden kann, und zudem bereits nach einer geringen Stückzahl, d.h. in etwa nach 100 Druckvorgängen, die Siebdruckschablone gereinigt werden muß.

Zum anderen ist bei dem Siebdruckverfahren das Auflösungsvermögen des aufgebrachten Buntdrucks durch das Raster der Siebdruckschablone begrenzt. Dies führt dazu, daß die bedruckten Keramik- oder Glaserzeugnisse häufig bezüglich der Glätte, der Homogenität und der Auflösung des Farbdrucks nicht zufriedenstellend sind. Weiterhin müssen häufig, um eine gewünschte Güte erzeugen zu können, mehrere Sonderfarben verwendet werden.

Bei dem zweiten typischen Verfahren werden Keramikfarben nicht direkt auf die Glas- und Keramikerzeugnisse aufgebracht, sondern auf ein Transfermittel, wie z.B. ein mit Gummi-Arabikum beschichtetes Papier. Dieses derart vorbereitete Transfermittel wird daraufhin auf das Keramik- oder Glaserzeugnis an gewünschter Position aufgelegt und angefeuchtet, wodurch sich das Papier unter Belassung der Farben auf dem Erzeugnis entfernen läßt. Schließlich wird dann das Erzeugnis in an sich bekannter Weise gebrannt, was zu einer Verschmelzung der keramischen Farben mit dem Erzeugnis führt. Es wird somit ebenfalls ein dauerhafter Druck auf dem Keramik- bzw. Glaserzeugnis erzielt.

Dieses zweite typische Verfahren arbeitet nach dem Prinzip des Abziehbildes. Es ist dabei bekannt, die Keramikfarben mittels einschlägiger Drucktechniken, insbesondere mittels Siebdruck, auf das Transfermittel zu bringen, mit den erläuterten Nachteilen der Siebdrucktechnik.

Es ist daher auch durch die DE 44 13 168 C2 bekannt geworden, anstelle üblicher Keramikdruckfarben einen neuartigen keramischen Toner zu verwenden, d.h. keramische Farbzusammensetzungen, die aus feinen Teilchen aus keramischen Pigmenten, Flußmittel (Glas), Bindemittelharz(en) und üblichen Additiven bestehen und mittels eines elektrophotographischen Reproduktionsverfahrens (Elektrokopierverfahren) auf das Transfermittel aufgetragen werden. Unter Zuhilfenahme dieser Maßnahmen gelingt es, ein Verfahren zu Herstellung von dekorierten Keramik- und Glaserzeugnissen zu schaffen, das die oben genannten Probleme der bekannten Druckverfahren überwindet. Es kann ein dekoriertes Keramik- und Glaserzeugnis hergestellt werden, das hinsichtlich der Feinheit und Auflösung des Dekors (des Drucks) den bekannten Erzeugnissen überlegen ist.

Das bekannte Verfahren erlaubt auch ein vereinfachtes Aufbringen der Bilder auf das Transfermittel. Durch Einlesen der Daten des gewünschten, auf dem Keramik- oder Glaserzeugnis aufzubringenden Bildes z.B. mittels eines digitalen Farbscanners oder durch Verwendung originärer Graphikdaten und Übertragung dieser Daten mittels eines Personal Computers in den Bildspeicher der elektrophotographischen Reproduktionseinrichtung, z.B. eines Laserdruckers, wird vorteilhafterweise dem Benutzer erstmals die Möglichkeit gegeben, auch bei nur sehr geringen herzustellenden Stückzahlen Änderungen ohne zusätzlichen Aufwand, wie z.B. in der Farbabstufung, der Rasterung, vorzunehmen. Auch können alle mittels der heutigen Computertechnologie möglichen Grafiken und/oder Abänderungen direkt auf das Tansfermittel übertragen werden.

Der entscheidende Nachteil dieses bekannten Verfahrens besteht darin, daß ein Transfermittel benötigt wird in Verbindung mit weiteren Verfahrensschritten, um das Bild von diesem Transfermittel auf das Glas- bzw. Keramikerzeugnis zu bringen. Abgesehen von dem Mehraufwand für die Herstellung der Bilder auf dem Erzeugnis besteht auch die Gefahr, daß die Bilder des angefeuchteten Transfermittels beim Aufbringen und Abziehen des Trägers verrutschen, wie das von Abziehbildern her hinlänglich bekannt ist, so daß die Bilder verzerrt aufgebracht werden, was dann nicht den Toleranzanforderungen an das farbige Produkt entspricht.

Ein vergleichbares elektrophotographisches Reproduktionsverfahren zum Aufbringen von Bildern auf Kacheln unter Verwendung eines Transfermittels ist durch die WO 96/34319 bekannt geworden, für das die geschilderten Nachteile im gleichen Maß gelten.

Es sind auch aus der Patentliteratur Verfahren zum Aufbringen von Dekors und/oder Zeichen auf Glas-, Glaskeramik und Keramikerzeugnisse (Substrate) bekannt geworden, bei denen kein Transfermittel wie im Fall der Abziehbildmethode eingesetzt wird, d.h. bei denen die Dekors und/oder Zeichen direkt auf das Substrat aufgebracht werden.

So beschreibt die DE 197 18 303 C1 ein Verfahren zum Herstellen einer mit einem farbigen Bild oder Dekor versehenen Glasscheibe, bei der auf einer Malunterlage eine Vorlage des mehrfarbigen Bildes oder Dekors aufgebracht wird, die mit Hilfe einer aus einem Farbscanner, Bildverarbeitungs-Software und einem Farbplotter in Form eines Tintenstrahlschreibers bestehenden Reproduktionseinrichtung unter Verwendung von Einbrennfarben im Tintenstrahlschreiber auf die Glasscheibe übertragen wird. Die aufgebrachten Farben werden dann anschließend bei erhöhter Temperatur eingebrannt.

Dieses Verfahren hat den Nachteil, daß die vom Tintenstrahlschreiber auf das Glassubstrat aufgebrachten Farben bereits während des Aufbringens auf der hydrophoben Glasoberfläche verlaufen, so daß keine konturenscharfe Bilder oder Dekors aufbringbar sind.

Ferner beschreibt die EP 0 834 784 A 1 eine Vorrichtung zum Aufbringen von Dekors und/oder Zeichen auf Glas- oder Keramikerzeugnisse unter Anwendung der Elektrophotographie. Diese Vorrichtung besteht aus:
- einer Bildwalze, die eine elektrostatisch aufladbare photoleitfähige Schicht aufweist,
- einer Belichtungsanordnung zur Erzeugung eines dem aufzubringenden Dekors und/oder Zeichen entsprechenden elektrostatischen Ladungsbildes,
- einem Vorratsbehälter für einen keramischen Toner und Einrichtungen zum Entwickeln des elektrostatischen Ladungsbildes mit diesem Toner,
- einem Zwischenträger in Form eines Endlosbandes oder einer Übertragungswalze, der einerseits im direkten Kontakt mit der Bildwalze steht und das Tonerbild aufnimmt, und der andererseits im direkten Kontakt mit dem Glas- oder Keramikerzeugnis steht, um das Tonerbild vom Zwischenträger direkt auf das Glas- oder Keramikerzeugnis zu übertragen.

Die Übertragung des auf dem Zwischenträger aufgebrachten Tonerbildes auf das Glas- oder Keramikerzeugnis erfolgt in der Weise, daß durch entsprechende Heizvorrichtungen einmal der Zwischenträger in der Kontaktzone zum Glas- oder Keramikerzeugnis auf eine Temperatur von mindestens 100° C aufgeheizt und zum anderen das Glas-Keramikerzeugnis auf eine Temperatur von mindestens 60° C vorgeheizt wird.

Bei dieser Wärmeübertragungs-Methode wird der Toner auf dem Zwischenträger in den geschmolzenen Zustand gebracht und der aufgeschmolzene Toner wird dann auf das Glas- oder Keramikerzeugnis übertragen. Durch diesen Aufschmelzvorgang verläuft jedoch der Toner und damit das Ladungsbild etwas, so daß auch bei diesem Verfahren die Konturenschärfe zu wünschen übrig läßt. Ferner ist es nicht ohne weiteres möglich, den aufgeschmolzenen Toner von dem Zwischenträger vollständig zu entfernen, so daß die Gefahr des Verschleppens von Restbildern besteht.

Durch die JP 08-146819A ist ein Verfahren zum Aufbringen von Dekors und/oder Zeichen auf Glas-, Glaskeramik- und Keramikerzeugnisse unter Anwendung der Elektrophotographie sowie eine zugehörige Vorrichtung bekannt geworden, die eine konturenscharfe Abbildung ohne die Gefahr von Restbildern ermöglicht

Dieses bekannte Verfahren arbeitet mit den Schritten:
- Belichten eines mit einer photoleitfähigen Schicht versehenen steifen Trägers entsprechend den aufzubringenden Dekors und/oder Zeichen unter Erzeugung eines entsprechenden latenten elektrostatischen Ladungsbildes,
- Entwickeln dieses elektrostatischen Ladungsbildes mit einem Toner, der aus keramischen Pigmenten, umhüllt von einem Bindemittel besteht, zu einem korrespondierenden Tonerbild,
- Übertragen des Tonerbildes auf einen Zwischenträger,
- Übertragen des auf den Zwischenträger befindlichen Tonerbildes auf das Glas-, Glaskeramik- und Keramikerzeugnis mittels eines elektrostatischen Feldes, und
- Einbrennen des elekrostatisch übertragenen Tonerbildes.

Durchgeführt wird dieses bekannte Verfahren durch eine Vorrichtung, mit
- einer Bildwalze, die eine elektrostatisch aufladbare photoleitfähige Schicht aufweist,
- einer Belichtungsanordnung zur Erzeugung eines den aufzubringenden Dekors und/oder Zeichen entsprechenden elektrostatischen Ladungsbildes,
- einem Vorratsbehälter für vorzugsweise einen keramischen Toner in einer Einrichtung zum Entwickeln des elektrostatischen Ladungsbildes mit diesem Toner,
- einem Zwischenträger in Form eines Endlosbandes, das einerseits im direkten Kontakt mit der Bildwalze steht und dabei so ausgebildet ist, daß es das Tonerbild aufnimmt, und das andererseits im direkten Kontakt mit dem Glas-, Glaskeramik- oder Keramikerzeugnis steht,
- mindestens zwei Koronen, von denen die erste am Endlosband und die zweite im Bereich der Kontaktzone des Erzeugnisses zum Endlosband angeordnet ist, und mit
- Heizmitteln zum Einbrennen des mittels der Koronen elektrostatisch übertragenen Tonerbildes auf dem Erzeugnis.

Im Fall der vorgenannten JP 08-146 819 A ist als Zwischenträger ein Endlosband vorgesehen. Ein derartiges Endlosband hat typbedingt eine gewisse Flexibilität und unterliegt daher Verformungen durch den Kontakt mit der Bildwalze und dem Erzeugnis, ist daher nicht stabil und damit formtreu, wie es für das Aufbringen eines unverzerrten, hohen Toleranzanforderungen genügenden, insbesondere großflächigen Bildes auf das Erzeugnis notwendig ist.

Ferner ist im bekannten Fall die zweite Korona am Erzeugnis neben der Kontaktzone zwischen Endlosband und Erzeugnis angeordnet, wodurch die elektrostatische Übertragung des auf dem Endlosband befindlichen Zwischenbildes auf das Erzeugnis zu wünschen übrig läßt.

Der Erfindung liegt die Aufgabe zugrunde, ausgehend von der vorstehenden, aus der JP 08-146 819 A bekannten, und eingangs bezeichneten Vorrichtung, diese so auszubilden, daß das Aufbringen eines unverzerrten, hohen Toleranzanforderungen genügenden, insbesondere großformatigen Bildes auf das Erzeugnis möglich ist.

Diese Aufgabe wird erfindungsgemäß dadurch gelöst, daß der Zwischenträger durch eine formstabile Übertragungswalze gebildet ist, und daß die zweite Korona unterhalb des Erzeugnisses direkt in der Kontaktzone angeordnet ist.

Um ein entsprechend unverzerrtes, hohen Toleranzanforderungen genügendes Bild auf das Erzeugnis, insbesondere auf großformatige Erzeugnisse (0,25 m²) zu übertragen, kommt es darauf an, eine möglichst formtreue/stabile Ausbildung des Zwischenträgermediums zu erreichen. Das gelingt erfindungsgemäß am besten durch die Verwendung eines rotationssymmetrischen steifen Körpers, der Übertragungswalze. Dieser unterliegt nicht den Verformungen wie das Endlosband.

Dadurch, daß die zweite Korona unterhalb des Erzeugnisses direkt in der Kontaktzone zwischen Übertragungswalze und Erzeugnis angeordnet ist, wird die elektrostatische Übertragung des auf dem Endlosband befindlichen Zwischenbildes auf das Erzeugnis signifikant verbessert.

Gemäß einer Weiterbildung der Erfindung ist die Vorrichtung zweckmäßig so ausgebildet, daß unterhalb des Erzeugnisses in der Kontaktzone zur Übertragungswalze im direkten Kontakt mit dem Erzeugnis eine Gegenwalze, ausgebildet als Hohlwalze, angeordnet ist, in deren Inneren oder an deren Oberfläche im Bereich der Kontaktzone die zweite Korona angeordnet ist, und daß die erste Korona an der Übertragungswalze in der Kontaktzone zur Bildwalze angeordnet ist, und ein Potential aufweist, das entgegengesetzt zu der Ladung des Tonerbildes auf der Bildwalze ist, und daß an der Übertragungswalze in der Kontaktzone zum Erzeugnis eine weitere, dritte Korona angeordnet ist, die entgegengesetztes Potential zu der ersten und der zweiten Korona in der Gegenwalze hat.

Durch diese Maßnahme ist eine verbesserte Übertragung des elektrostatischen Tonerbildes auf der Bildwalze über die Übertragung auf das Erzeugnis gegeben.

Für eine optimierte Übertragung des Tonerbildes auf das Erzeugnis kommt, neben einer optimalen Anordnung der Koronen, auch der Ausbildung der Übertragungswalze eine entscheidende Bedeutung bei, einmal, weil sie im direkten Kontakt mit den harten glasigen Erzeugnissen steht und zum anderen, weil der für sie verwendete Werkstoff die elektrostatischen Felder, die für die Übertragung des geladenen Tonerbildes maßgebend sind, beeinflußt.

Zur Erfüllung dieser Bedingungen ist es förderlich, wenn die Übertragungswalze eine Hohlwalze ist, in deren Innern mindestens eine Korona angebracht ist.

Gemäß einer ersten Weiterbildung der Erfindung ist dabei die Vorrichtung so getroffen, daß die als Hohlwalze ausgebildete Übertragungswalze einen elektrisch isolierenden Kern aus Kunststoff, vorzugsweise einem glasfaseroder kohlefaserverstärktem Kunststoff aufweist, und auf dem Kern eine relativ weiche Schicht aus elektrisch leitfähigem Silikon, EPDM oder anderen geeigneten Kunststoffen bzw. Gummimischungen aufgebracht ist, und daß im Innern der Übertragungswalze einmal in der Kontaktzone zur Bildwalze die erste, obere Korona und zum anderen in der Kontaktzone zum Erzeugnis die dritte, untere Korona mit entgegengesetztem Potential angeordnet ist.

Eine derartig aufgebaute Übertragungswalze ermöglicht wegen ihres elektrisch isolierenden Kernes, daß die Koronen im Innern der Übertragungswalze angeordnet sind. Die elektrostatischen Übertragungsvorgänge spielen sich dabei allein in der äußeren, leitfähigen Schicht ab, die relativ weich ist und daher einen guten Kontakt zu den festen, insbesondere glasigen Erzeugnissen gewährleistet.

Gemäß einer zweiten Weiterbildung der Erfindung ist die Vorrichtung so ausgebildet, daß die als Hohlwalze ausgebildete Übertragungswalze einen Kern aus metallischem Werkstoff, vorzugsweise Aluminium, aufweist, auf dem eine erste Schicht aus isolierendem Silikon aufgebracht ist, und daß auf diesen Grundaufbau eine relativ weiche Schicht aus elektrisch leitfähigem Silikon, EPDM oder anderen geeigneten Kunststoffen bzw. Gummimischungen aufgebracht ist, und daß jeweils außerhalb der Übertragungswalze in der Kontaktzone zur Bildwalze die erste, obere Korona und in der Kontaktzone zum Erzeugnis die dritte, untere Korona mit entgegengesetztem Potential angeordnet ist.

Bei einer derartigen Ausbildung sind die Koronen wegen des abschirmenden Effektes des metallischen Kernes außerhalb der Übertragungswalze in den Kontaktbereichen angeordnet, wobei auch bei dieser Ausführungsform sich die elektrisch wirksamen Vorgänge in der leitfähigen, weichen Schicht abspielen, die von dem metallischen Kern durch die erste Schicht aus isolierendem Material elektrisch isoliert ist, so daß sich das elektrostatische Ladungsbild allein in der äußeren weichen Schicht ausbildet.

Gute Ergebnisse sowohl hinsichtlich der Elektrostatik als auch hinsichtlich des Kontaktes mit den harten glasigen Erzeugnissen werden erzielt, wenn gemäß einer Ausgestaltung der Erfindung die Schicht aus elektrisch leitfähigem Material eine Härte im Bereich von 50 Shore A mit einem spezifischen Innenwiderstand im Bereich von 10 kOhm/cm sowie eine Stärke im Bereich von 5 mm aufweist. Auch andere Werte sind grundsätzlich denkbar.

Um den Abrieb der Übertragungswalze zu minimieren, ist dabei gemäß einer weiteren Ausgestaltung der Erfindung die Schicht aus elektrisch leitfähigem Material, wie Silikon, mit einer sehr dünnen, leitfähigen Teflonschicht oder einer anderen geeigneten Beschichtung abgedeckt. Diese Schicht erhöht das Gleitvermögen, ohne daß sie die elektrostatischen Verhältnisse merklich ändern würde.

Die bei der zweiten Ausführungsform der Übertragungswalze mit einem metallischen Kern auf diesem Kern aufgebrachte erste Schicht aus isolierendem Material besitzt vorzugsweise eine Dicke, die im Bereich von 2 mm liegt. Diese Schichtdicke reicht für die elektrische Isolierung der äußeren, leitfähigen Schicht aus und trägt nicht zu sehr auf. Die Erfindung ist jedoch nicht auf diesen Wert begrenzt.

Gemäß einer weiteren Ausbildung der Erfindung ist die Vorrichtung so ausgebildet, daß die Gegenwalze einen metallischen Kern, vorzugsweise aus Aluminium, aufweist, auf dem eine relativ weiche Schicht aus isolierendem Material wie Silikon aufgebracht ist, wobei auch diese Schicht, wie die vergleichbare Schicht der Übertragungswalze, eine Härte im Bereich von 50 Shore A sowie eine Stärke im Bereich von 5 mm aufweist. Eine derartige Ausbildung trägt sowohl den elektrostatischen als auch den mechanischen Bedingungen Rechnung, wobei die Erfindung nicht auf diese Werte beschränkt ist.

Anhand von zwei in den Zeichnungen dargestellten Ausführungsbeispielen der erfindungsgemäßen Vorrichtung wird die Erfindung näher beschrieben.

Es zeigen:
- Figur 1: in einer schematischen Darstellung das Grundprinzip der erfindungsgemäßen Vorrichtung,
- Figur 2: in einer schematisierten Schnittdarstellung eine konkrete Ausführungsform der erfindungsgemäßen Vorrichtung mit zwei Varianten hinsichtlich der Übertragungswalze der Koronaanordnung.

Gemäß der prinzipiellen Darstellung in Figur 1 befinden sich auf einem Förderband 1 Glas-, Glaskeramik- oder Keramikerzeugnisse 2, z. B. Kacheln oder Glaskeramikplatten für Kochfelder, auf die ein Dekor und/oder Beschriftungen und/oder Kennzeichnungen, d.h. "Bilder" aufgebracht werden sollen. Die Gestalt des aufzubringenden Dekors bzw. der Text für die Beschriftung oder der Kennzeichnung wird mittels eines Personal-Computers 3 einer Elektrokopier-Einrichtung 4 zugeführt, deren prinzipieller Aufbau noch näher erläutert werden wird.

Die entsprechenden Bilder können vom Computer originär im Rahmen von entsprechenden graphischen oder Textprogrammen vorgegeben werden. Es ist jedoch auch möglich, die aufzubringenden Dekors bzw. Beschriftung/Kennzeichnungen aus einer Vorlage über einen Scanner in den Computer einzulesen; sie können dort ggf. noch modifiziert werden.

Die Elektrokopier-Einrichtung 4 besteht typischerweise aus einer Bildwalze 5, die mit einer photoleitfähigen Schicht versehen ist, die über eine entsprechende Belichtungsanordnung 6, beispielsweise durch einen gesteuerten Laserstrahl, entsprechend dem aufzubringenden Dekor bzw. der Beschriftung belichtet wird. Es entsteht dadurch in bekannter Weise ein "latentes" elektrostatisches Ladungsbild. Mittels eines aus einem Vorratsbehälter 8 zugeführten keramischen Toners, wie er beispielsweise aus der zitierten DE 44 13 168 C2 bekannt geworden ist, und die insoweit zum Offenbarungsinhalt dieser Anmeldung gehören soll, wird das auf der Bildwalze 5 befindliche latente elektrostatische Ladungsbild zu einem sichtbaren Tonerbild entwickelt, das anschließend auf eine Übertragungswalze 7 mit flexibler Oberfläche übertragen wird. Danach wird das Tonerbild der Übertragungswalze 7 direkt auf das Glas- bzw. Keramikerzeugnis 2 übertragen. Diese Übertragung erfolgt unter Zuhilfenahme eines elektrostatischen Feldes, das durch Anlegen einer Spannung an zwei sogenannten Koronen 9, 10 erzeugt wird, von denen eine Korona 9 innerhalb der Übertragungswalze 7 und die andere Korona 10 unter dem Substrat 2 direkt in der Kontaktzone angeordnet ist. Die Koronen können im einfachsten Fall durch einen Draht gebildet werden.

Danach wird das elektrostatisch übertragene Tonerbild mit üblichen Methoden auf dem Erzeugnis eingebrannt.

Durch das erzeugte elektrostatische Feld wird das auf der Übertragungswalze 7 befindliche Tonerbild sehr exakt auf das Substrat 2 übertragen. Versuche haben dabei gezeigt, daß dies rückstandslos erfolgt, so daß die Aufbereitung der Übertragungswalze 7 für das Übertragen des nächsten Ladungsbildes von der Bildwalze 5 vereinfacht ist und keine Gefahr für das Entstehen von Restbildern, die in die folgende Abbildung verschleppt werden, gegeben ist.

Die Übertragungswalze 7, kann beispielhaft aus glasfaserverstärktem Kunststoff (GFK), Polyethylen oder ähnlichen geeigneten Materialien ausgeführt sein. Diese Übertragungswalze ist vorteilhaft innen hohl ausgeführt, damit innenliegend Koronen angebracht werden können, die den Übertrag des Toners auf das Substrat bewerkstelligen. Auf der Oberfläche der Übertragungswalze 7 hat es sich als vorteilhaft erwiesen, auf an sich bekanntem Weg eine Schicht aus einem Material aufzubringen, das den Toner trägt, aber bei der Koronenentladung eine rückstandslose Übertragung des Toners zuläßt. Hier hat sich vorteilhaft die Verwendung eines Silikongummis als Beschichtungsmaterial erwiesen. Es können aber auch andere Materialien mit entsprechenden physikalischen Eigenschaften eingesetzt werden. Durch diese Beschichtung erhält die Oberfläche der Übertragungswalze auch eine gewisse, jedoch keine Verzerrung der Übertragung bewirkende Elastizität, was sich auch günstig hinsichtlich der Kontaktbildung auswirkt.

Der Aufbau und die Wirkungsweise der Bildwalze 5 und der Tonerzufuhr 8, die die wesentlichen Komponenten der Elektrophotographie bzw. der Xerographie darstellen, sind grundsätzlich bekannt und brauchen daher hier im einzelnen nicht näher erläutert zu werden.

Durch die erfindungsgemäßen Maßnahmen ist es erstmals in überraschender und vorteilhafter Weise gelungen, mit Mitteln der Elektrophotographie Glasund Keramikerzeugnisse direkt, d.h. ohne Transfermittel im Sinne der Abziehbildtechnik, mit insbesondere auch großflächigen Dekors und/oder Zeichen unverzerrt zu versehen.

In der Figur 2 ist eine gegenüber der Prinzipdarstellung in Figur 1 konstruktiv näher ausgestaltete Ausführungsform der Erfindung dargestellt. Dabei sind mit der Figur 1 übereinstimmende oder gleichwirkende Teile mit derselben Bezugsziffer versehen.

Auf dem Förderband 1, angetrieben durch Förderwalzen 1 a, befinden sich die Glas-, Glaskeramik- oder Keramikerzeugnisse 2, z.B. Kacheln oder Glaskeramikplatten für Kochfelder, auf die ein Dekor und/oder Beschriftungen und/oder Kennzeichnungen aufgebracht werden sollen.

Die in Figur 2 dargestellte Elektrokopier-Einrichtung zum Aufbringen dieser Dekors etc. besteht ebenfalls aus zwei Hauptbaugruppen, dem elektrophotographischen System 4a und dem Transfersystem 4b.

Das elektrophotographische System 4a enthält als zentralen Bestandteil eine Bildtrommel 5, eine OPC-Fotoleitertrommel, die mit einer photoleitfähigen Schicht versehen ist, die über eine entsprechende, vorzugsweise digital ausgelegten Belichtungsanordnung 6, beispielsweise durch einen gesteuerten Laserstrahl, oder einfacher durch einen LED-Schreibkopf mit einer Auflösung von beispielsweise 400 dpi bei einer Schreibbreite von 36" entsprechend dem aufzubringenden Dekor bzw. der Beschriftung, belichtet wird. Es entsteht dadurch in bekannter Weise ein "latentes" elektrostatisches Ladungsbild.

Das elektrophotographische System 4a enthält weiterhin eine Entwicklereinheit 8a mit einem vorzugsweise keramischen, insbesondere 2-Komponenten-Tonersystem, wie es beispielsweise aus der zitierten DE 44 13 168 C2 bekannt geworden ist, mittels der das auf der Bildtrommel 5 befindliche latente elektrostatische Ladungsbild zu einem sichtbaren Tonerbild entwickelt wird. Auch andere geeignete spezielle Toner/Pigmente können Anwendung finden. Diese Entwicklereinheit 8a enthält, wie bei dem elektrophotographischen Verfahren üblich, einen Vorratsbehälter 8 für den Toner in Verbindung mit den üblichen Mitteln zum Aufbringen des Toners auf die Bildtrommel 5. Ferner weist das elektrophotographische System 4a eine übliche Reinigungsund Löscheinheit 8b auf, um den nicht übertragenen Toner von der Bildtrommel 5 zu entfernen.

Das auf der Bildtrommel 5 entsprechend dem aufzubringenden Bild entstandene Tonerbild wird anschließend mittels des Transfersystems 4 auf das Erzeugnis 2 übertragen. Dieses Transfersystem 4 weist drei Hauptkomponenten auf, die Übertragungswalze 7, mehrere Koronen 9,10, mittels derer durch Anlegen einer Spannung ein elektrostatisches Feld zwecks Übertragen des Tonerbildes erzeugbar ist, und letztlich eine Gegenwalze 11.

Für die Ausbildung der Übertragungswalze 7 haben sich zwei alternative Aufbauarten als vorteilhaft ergeben.

Bei der ersten Aufbauart ist ein Kern 7a aus elektrisch isolierendem glasfaseroder kohlefaserverstärktem Kunststoff (GFK/CFK) vorgesehen. Auf diesem Kern 7a ist eine relativ weiche, ca. 5 mm starke Schicht 7b aus elektrisch leitfähigem Silicon, EPDM oder anderen geeigneten Kunststoffen bzw. Gummimischungen aufgebracht, mit einer Härte von ca. 50 Shore A und einem Widerstand von ca. 10 kOhm/cm. Diese Werte sind beispielhaft, ohne daß die Erfindung darauf beschränkt wäre.

Die Oberfläche ist mit einer sehr dünnen und leitfähigen Schicht teflonisiert, oder mit einer anderen geeigneten Beschichtung versehen.

Innerhalb der Übertragungswalze 7 ist gegenüber der Kontaktlinie mit der Bildtrommel 5 eine positive Transferkorona 9 a1, gegenüber der Kontaktlinie mit der Gegenwalze 11 eine negative Transferkorona 9 b1 angeordnet.

Die auf den Kern aufgebrachte Beschichtung trägt auf der einen Seite den Toner, läßt aber auf der anderen Seite bei der Koronenentladung eine rückstandslose Übertragung des Toners zu. Hier hat sich vorteilhaft die bereits erwähnte Verwendung eines leitfähigen Silikongummis als Beschichtungsmaterial erwiesen.

Bei der zweiten Ausführungsart besteht der Kern 7 a aus einem metallischen Werkstoff, vorzugsweise aus Aluminium.
Auf dem Kern ist eine ca. 2 mm starke Schicht 7 c aus isolierendem Silicon oder gleichartigen Materialien aufgebracht. Auf diesem Grundaufbau ist eine relativ weiche, ca. 5 mm starke Schicht 7 b aus elektrisch leitfähigem Silicon oder gleichartigen Materialien, wie bei der ersten Ausführungsart, aufgebracht, mit einer Härte von ca. 50° Shore und einem Widerstand von ca. 10 kOHM/cm. Auch diese Zahlenwerte sind nur beispielhaft ohne einschränkenden Charakter.

Die Oberfläche ist ebenfalls mit einer sehr dünnen und leitfähigen Schicht teflonisiert oder mit einer anderen Beschichtung versehen. Jeweils außerhalb der Übertragungswalze 7 ist nahe der Kontaktlinie mit der Bildtrommel 5 eine positive Transferkorona 9 a2 und nahe der Kontaktlinie mit der Gegenwalze eine negative Transferkorona 10 b angeordnet.

Die Gegenwalze 11 besitzt einen Kern 11 a aus einem metallischen Werkstoff, vorzugsweise aus Aluminium. Auf diesem Kern ist eine ca. 5 mm starke Schicht 11 b aus isolierendem Silicon oder einem gleichartigen Material aufgebracht, mit einer Härte von ca. 60 Shore A. Auch diese Werte sind nur beispielhaft. Innerhalb der Gegenwalze 11 ist gegenüber der Kontaktlinie mit der Übertragungswalze 7 eine positive Transferkorona 10 a angeordnet.

Das Übertragen des Tonerbildes von der Bildtrommel 5 auf das glasige Erzeugnis 2 mittels des durch die Koronen 9,10 erzeugten elektrostatischen Feldes geschieht wie folgt:

Das auf der Bildtrommel 5 befindliche Tonerbild, bestehend aus negativ geladenen Tonerteilchen, wird in der Kontaktzone von der an dieser Stelle mittels der Transferkorona 9 a1 positiv aufgeladenen Übertragungswalze 7 übernommen.

Innerhalb einer halben Übertragungswalzendrehung verändert sich die positive Oberflächenladung durch den Einfluß der negativen Transferkorona 9 b1 in eine negative Oberflächenladung.

Da die Übertragungswalze 7 mit einem elektrisch leitenden Material beschichtet ist, können an unterschiedlichen Stellen der Oberfläche auch unterschiedliche Spannungspotentiale erreicht werden.
Der Widerstandswert zwischen den beiden Transferbereichen liegt bei einem typischen Durchmesser der Übertragungswalze 7 beispielsweise im Bereich von ca. 150 kOhm.

Die Tonerteilchen werden beim Kontakt zwischen der Übertragungswalze 7 mit dem durchlaufenden Glas- oder Keramikkörper 2 auf diesen übertragen, da dessen Oberfläche über die in der Gegenwalze 11 befindliche negative Transferkorona 10 a positiv aufgeladen ist.

Die Aufbauart der Übertragungswalze 7 läßt die Einstellung der notwendigen und unterschiedlichen Spannungspotentiale an den beiden Transferbereichen zu.

Bedingt durch die relativ weichen Beschichtungen beider Wälzen 7 und 11 ist der Kontakt auch bei leichten Unebenheiten der zu bedruckenden Materialien 2 noch vorhanden.

Dies führt zu einem gleichmäßigen und optimalen Transfer des Tonerbildes auf die Glas- oder Keramikkörper 2.

Die Oberfläche der Übertragungswalze 7 ist zur Reinigung von restlichen Tonerpartikeln mittels einer entsprechenden Einrichtung 12 sehr glatt ausgestaltet. Dadurch ist die Aufbereitung der Übertragungswalze 7 für das Übertragen des nächsten Ladungsbildes von der Bildtrommel 5 vereinfacht und es ist keine Gefahr für das Entstehen von Restbildem, die in die folgende Abbildung verschleppt würden, gegeben.

Im letzten Schritt wird das elektrostatisch übertragene Tonerbild mit üblichen Methoden auf dem Erzeugnis 2 eingebrannt.

Die mit der erfindungsgemäßen Vorrichtung dekorierten Keramikerzeugnisse betreffen, wie bereits auch im Hauptpatent erwähnt, insbesondere die aus Ton oder tonmineralhaltigen Mischungen geformte und gebrannte Erzeugnisse. Weitere bevorzugte Keramikerzeugnisse beinhalten auch Produkte aus sonderkeramischen Werkstoffen, wie z. B. verschiedenste pulverförmige Materialien (z.B. Metalloxide), die auch silikatischer Natur sind. Beispielhaft können die Keramikerzeugnisse Waren aus Porzellan, Steingut, aber auch aus sonderkeramischen Stoffen, wie Stearin, Rutil, Cordierit und Cermets darstellen. Das Keramikerzeugnis kann weiterhin vor dem Dekorieren mit einer Glasur versehen werden, oder die Glasur kann nach dem Dekorieren aufgebracht werden.

Glas-/Glaskeramikerzeugnisse umfassen im Rahmen der Erfindung alle aus einer Glasmasse hergestellten Erzeugnisse oder Erzeugnisse mit einer Glasoberfläche. Insbesondere sollen hierbei
Glas-/Glaskeramikerzeugnisse erwähnt werden, die aus einfachen und zusammengesetzten Silikaten von Natrium, Kalium, Calcium, Magnesium, Aluminium, Barium, Zink und Blei bestehen. Diese Gläser sind auf feurigflammenden Wege entstanden, und die abgekühlten Schmelzen bestehen im wesentlichen aus Siliciumdioxid. Calciumoxid und Natriumoxid, wobei Spezialgläser daneben auch größere Mengen von Bortrioxid, Phosphorpentoxid, Bariumoxid, Kaliumoxid, Lithiumoxid, Zirconoxid oder Bleioxid enthalten können. Siliciumdioxid, Boroxid und Phosphorpentoxid sind die eigentlichen Glasbildner, die auch die Grundlage des Emailles bilden. Dementsprechend sollen unter dem Begriff "Glaserzeugnis" auch Emailleerzeugnisse verstanden werden.

Generell können mit entsprechenden Spezialtonern diese auf ebene, flächige Substrate aus beliebigen Materialien, wie Kunststoff, Gummi etc. übertragen werden.

## Patentansprüche

1. Vorrichtung zum Aufbringen von Dekors und/oder Zeichen auf Glas-, Glaskeramik- und Keramikerzeugnisse (2) unter Anwendung der Elektrophotographie, mit:
- einer Bildwalze (5), die eine elektrostatisch aufladbare photoleitfähige Schicht aufweist,
- einer Belichtungsanordnung (6) zur Erzeugung eines den aufzubringenden Dekors und/oder Zeichen entsprechenden elektrostatischen Ladungsbildes,
- einem Vorratsbehälter (8) für vorzugsweise einen keramischen Toner und Einrichtungen (8a) zum Entwickeln des elektrostatischen Ladungsbildes mit diesem Toner,
- einem Zwischenträger, der einerseits im direkten Kontakt mit der Bildwalre steht, und dabei so ausgebildet ist, daß er das Tonerbild aufnimmt, und der andererseits im direkten Kontakt mit dem Glas-, Glaskeramikoder Keramikerzeugnis steht,
- mindestens zwei Koronen (9, 10), von denen die erste (9) am Zwischenträger und die zweite (10) im Bereich der Kontaktzone des Erzeugnisses (2) zum Zwischenträger angeordnet ist, und mit
- Heizmitteln zum Einbrennen des mittels der Koronen elektrostatisch übertragenen Tonerbildes auf dem Erzeugnis,
**dadurch gekennzeichnet, daß** der Zwischenträger durch eine formstabile Übertragungswalze (7) gebildet ist, und daß die zweite Korona (10) unterhalb des Erzeugnisses (2) direkt in der Kontaktzone angeordnet ist.

2. Vorrichtung nach Anspruch 1, **dadurch gekennzeichnet, daß** unterhalb des Erzeugnisses (2) in der Kontaktzone zur Übertragungswalze (7) im direkten Kontakt mit dem Erzeugnis (2) eine Gegenwalze (11), ausgebildet als Hohlwalze, angeordnet ist, in deren Inneren oder an deren Oberfläche im Bereich der Kontaktzone die zweite Korona (10 a) angeordnet ist, und daß die erste Korona (9 a1, 9 a2) an der Übertragungswalze (7) in der Kontaktzone zur Bildwalze (5) angeordnet ist, und ein Potential aufweist, das entgegengesetzt zu der Ladung des Tonerbildes auf der Bildwalze (5) ist, und daß an der Übertragungswalze (7) in der Kontaktzone zum Erzeugnis (2) eine weitere, dritte Korona (9 b1, 10 b) angeordnet ist, die entgegengesetztes Potential zu der ersten (9 a1, 9 a2) und der zweiten Korona (10 a) in der Gegenwalze (11) hat.

3. Vorrichtung nach Anspruch 1 oder 2, **dadurch gekennzeichnet, daß** die Übertragungswalze (7) eine Hohlwalze ist, in deren Innern mindestens eine Korona (9 a1, 9 b1) angebracht ist.

4. Vorrichtung nach Anspruch 3, **dadurch gekennzeichnet, daß** die als Hohlwalze ausgebildete Übertragungswalze (7) einen elektrisch isolierenden Kern aus Kunststoff, vorzugsweise einem glasfaser- oder kohlefaserverstärktem Kunststoff aufweist und, daß auf dem Kern (7a) eine relativ weiche Schicht (7b) aus elektrisch leitfähigem Silicon, EPDM oder anderen geeigneten Kunststoffen bzw. Gummimischungen aufgebracht ist, und daß im Innern der Übertragungswalze (7) einmal in der Kontaktzone zur Bildwalze (5) die erste, obere Korona (9 a1) und zum anderen in der Kontaktzone zum Erzeugnis (2) die dritte, untere Korona (9 b1) mit entgegengesetztem Potential angeordnet ist.

5. Vorrichtung nach Anspruch 3, **dadurch gekennzeichnet, daß** die als Hohlwalze ausgebildete Übertragungswalze (7) einen Kern (7a) aus metallischem Werkstoff, vorzugsweise Aluminium, aufweist, auf den eine erste Schicht (7c) aus isolierendem Silicon oder gleichartigen Materialien aufgebracht ist, und daß auf diesem Grundaufbau eine relativ weiche Schicht (7 b) aus elektrisch leitfähigem Silicon oder einem gleichartigen Material aufgebracht ist, und daß jeweils außerhalb der Übertragungswalze (7) in der Kontaktzone zur Bildwalze (5) die erste, obere Korona (9 a2) und in der Kontaktzone zum Erzeugnis (2) die dritte, untere Korona (10 b) mit entgegengesetztem Potential angeordnet ist.

6. Vorrichtung nach Anspruch 4 oder 5, **dadurch gekennzeichnet, daß** die Schicht (7b) aus elektrisch leitfähigem Material, vorzugsweise Silicon, eine Härte im Bereich von 50 Shore A mit einem spezifischen Innenwiderstand im Bereich von 10 kOhm/cm sowie eine Stärke im Bereich von 5 mm aufweist.

7. Vorrichtung nach einem der Ansprüche 4 bis 6, **dadurch gekennzeichnet, daß** die Schicht (7b) aus elektrisch leitfähigem Material mit einer sehr dünnen, leitfähigen Teflonschicht oder einer anderen geeigneten leitfähigen Gleit-Beschichtung abgedeckt ist.

8. Vorrichtung nach Anspruch 5 oder 6, 7, **dadurch gekennzeichnet, daß** die erste, auf dem metallischen Kern (7a) aufgebrachte Schicht (7c) aus isolierendem Material, vorzugsweise Silicon eine Dicke besitzt, die im Bereich von 2 mm liegt.

9. Vorrichtung nach einem der Ansprüche 2 bis 8, **dadurch gekennzeichnet, daß** die Gegenwalze (11) einen metallischen Kern (11a), vorzugsweise aus Aluminium, aufweist, auf dem eine relativ weiche Schicht (11b) aus isolierendem Material, vorzugsweise Silicon, aufgebracht ist.

10. Vorrichtung nach Anspruch 9, **dadurch gekennzeichnet, daß** die Schicht (11b) aus isolierendem Material eine Härte im Bereich von 50 Shore A sowie eine Stärke im Bereich von 5 mm aufweist.

## Claims

1. Device for applying decors and/or characters to glass, glass-ceramic and ceramic products (2) using electrophotography having:
- an imaging roller (5), which has an electrostatically chargeable photoconductive layer,
- an exposure arrangement (6) for generating an electrostatic charge image which corresponds to the decors and/or characters which are to be applied,
- a reservoir (8) for preferably a ceramic toner and devices (8a) for developing the electrostatic charge image using this toner,
- an intermediate carrier which on one side is in direct contact with the imaging roller and is designed in such a way that it picks up the toner image, and on the other side is in direct contact with the glass, glass-ceramic or ceramic product,
- at least two coronas (9, 10), the first (9) of which is arranged on the intermediate carrier and the second (10) of which is arranged in the region of the zone of contact between the product (2) and the intermediate carrier, and having
- heating means for burning in the toner image on the product, which has been electrostatically transferred by means of the coronas,
**characterized in that**, the intermediate carrier is formed by a dimensionally stable transfer roller (7), and **in that** the second corona (10) is arranged beneath the product (2), directly in the zone of contact.

2. Device according to Claim 1, **characterized in that** a counter-roller (11), which is designed as a hollow roller and in the interior of which or at the surface of which the second corona (10a) is arranged in the region of the contact zone, is arranged beneath the product (2), in direct contact with the latter, in the zone of contact with the transfer roller (7) and **in that** the first corona (9a1, 9a2) is arranged at the transfer roller (7) in the zone of contact with the imaging roller (5) and has a potential which is opposite to the charge of the toner image on the imaging roller (5), and **in that** a further, third corona (9b1, 10b), which has an opposite potential to the first corona (9a1, 9a2) and the second corona (10a) in the counter-roller (11), is arranged at the transfer roller (7) in the zone of contact with the product (2).

3. Device according to Claim 1 or 2, **characterized in that** the transfer roller (7) is a hollow roller, in the interior of which at least one corona (9a1, 9b1) is arranged.

4. Device according to Claim 3, **characterized in that** the transfer roller (7), which is designed as a hollow roller, has an electrically insulating core made from plastic, preferably a plastic which is reinforced with glass fibres or carbon fibres, and **in that** a relatively soft layer (7b) of electrically conductive silicone, EPDM or other suitable plastics or rubber mixtures is applied to the core (7a), and **in that** in the interior of the transfer roller (7) on the one hand the first, upper corona (9a1) is arranged in the zone of contact with the imaging roller (5), and on the other hand the third, lower corona (9b1) with an opposite potential is arranged in the zone of contact with the product (2).

5. Device according to Claim 3, **characterized in that** the transfer roller (7), which is designed as a hollow roller, has a core (7a) made from metallic material, preferably aluminium, to which a first layer (7c) of insulating silicone or similar materials has been applied, and **in that** a relatively soft layer (7b) of electrically conductive silicone or a similar material has been applied to this basic structure, and **in that** in each case outside the transfer roller (7), the first, upper corona (9a2) is arranged in the zone of contact with the imaging roller (5) and the third, lower corona (10b) with an opposite potential is arranged in the zone of contact with the product (2).

6. Device according to Claim 4 or 5, **characterized in that** the layer (7b) of electrically conductive material, preferably silicone, has a hardness in the region of 50 Shore A with an internal resistivity in the region of 10 kOhm/cm and a thickness in the region of 5 mm.

7. Device according to one of Claims 4 to 6, **characterized in that** the layer (7b) of electrically conductive material is covered with a very thin, conductive Teflon layer or another suitable conductive sliding coating.

8. Device according to Claim 5, 6 or 7, **characterized in that** the first layer (7c) of insulating material, preferably silicone, applied to the metallic core (7a) has a thickness in the region of 2 mm.

9. Device according to one of Claims 2 to 8, **characterized in that** the counter-roller (11) has a metallic core (11a), preferably of aluminium, to which a relatively soft layer (11b) of insulating material, preferably silicone, has been applied.

10. Device according to Claim 9, **characterized in that** the layer (11b) of insulating material has a hardness in the region of 50 Shore A and a thickness in the region of 5 mm.

## Revendications

1. Dispositif pour apposer un décor et/ou des signes sur des produits (2) en verre, en vitrocéramique et en céramique par utilisation de l'électrophotographie, comprenant :
- un cylindre image (5), qui présente une couche photoconductrice susceptible d'être chargée de façon électrostatique,
- un équipement d'exposition (6) pour la production d'une image issue de la charge électrostatique et correspondant au décor et/ou aux signes à apposer,
- un réservoir de réserve (8) pour de préférence un toner céramique et des dispositifs (8a) pour développer, avec ledit toner, l'image issue de la charge électrostatique,
- un dispositif intermédiaire de transfert, qui est d'une part en contact direct avec le cylindre image (5) et de conformation telle que l'image obtenue avec le toner est reçue par le dispositif intermédiaire de transfert, et qui est, d'autre part, en contact direct avec le produit en verre, en vitrocéramique ou en céramique,
- au moins deux appareils corona (9,10), parmi lesquels le premier (9) est disposé le long du dispositif intermédiaire de transfert, tandis que le second (10) est disposé au voisinage de la zone de contact du produit (2) vers le dispositif intermédiaire de transfert, et
- des moyens de chauffage pour le processus de cuisson, sur le produit, de l'image obtenue avec le toner et transférée au moyen d'un processus électrostatique par les appareils corona,
**caractérisé en ce que** le dispositif intermédiaire de transfert est constitué d'un cylindre de transfert (7) à profil stable, et **en ce que** le second appareil corona (10) est disposé sous le produit (2) directement dans la zone de contact.

2. Dispositif selon la revendication 1, **caractérisé en ce que**, sous le produit (2) dans la zone de contact vers le cylindre de transfert (7), est disposé, en contact direct avec le produit (2), un contre-cylindre (11) de conformation creuse, à l'intérieur ou à la surface duquel est disposé, au voisinage de la zone de contact, le second appareil corona (10a), et **en ce que** le premier appareil corona (9 a1, 9 a2) est disposé le long du cylindre de transfert (7) dans la zone de contact vers le cylindre image (5) et présente un potentiel électrique qui est opposé à la charge de l'image obtenue avec le toner, sur le cylindre image (5), et **en ce que** le long du cylindre de transfert (7), dans la zone de contact vers le produit (2) est disposé un troisième appareil corona (9 b1, 10 b), qui possède un potentiel électrique opposé à celui du premier appareil corona (9 a1, 9 a2) et du second appareil corona (10 a) implanté dans le contre-cylindre (11).

3. Dispositif selon la revendication 1 ou 2, **caractérisé en ce que** le cylindre de transfert (7) est un cylindre creux, à l'intérieur duquel au moins un appareil corona (9 a1, 9 b1) est implanté.

4. Dispositif selon la revendication 3, **caractérisé en ce que** le cylindre de transfert (7), de conformation creuse, présente un noyau isolant électrique en plastique, de préférence en plastique renforcé par des fibres de verre ou par des fibres de carbone, et **en ce que** sur le noyau (7a) est appliquée une couche (7b) relativement souple en silicone électriquement conducteur, en EPDM ou autres matières plastiques appropriées ou des mélanges caoutchouteux, et **en ce qu'**à l'intérieur du cylindre de transfert (7), sont disposés d'une part, dans la zone de contact vers le cylindre image (5), le premier appareil corona supérieur (9 a1), et d'autre part, dans la zone de contact vers le produit (2), le troisième appareil corona inférieur (9 b1), avec un potentiel électrique opposé.

5. Dispositif selon la revendication 3, **caractérisé en ce que** le cylindre de transfert (7), de conformation creuse, présente un noyau (7a) en matériau métallique, de préférence en aluminium, sur lequel une première couche (7c), en silicone isolant ou en matériau analogue, est appliquée et **en ce que**, sur cette structure de base, est appliquée une couche relativement souple (7b) en silicone électriquement conducteur ou en matériau analogue, et **en ce que** sont disposés, chaque fois à l'extérieur du cylindre de transfert (7), le premier appareil corona supérieur (9 a2) dans la zone de contact vers le cylindre image (5) et, dans la zone de contact vers le produit (2) le troisième appareil corona inférieur (10 b), avec un potentiel électrique opposé.

6. Dispositif selon la revendication 4 ou 5, **caractérisé en ce que** la couche (7b) en matériau électriquement conducteur, de préférence en silicone, présente une dureté de l'ordre de 50 Shore A avec une résistance interne spécifique de l'ordre de 10 kOhm/cm, ainsi qu'une épaisseur de l'ordre de 5 mm.

7. Dispositif selon l'une des revendications 4 à 6, **caractérisé en ce que** la couche (7b) en matériau électriquement conducteur est recouverte d'une couche téflonnée, très mince et conductrice ou d'un autre revêtement approprié conducteur, à propriétés de glissement.

8. Dispositif selon la revendication 5 ou 6, 7, **caractérisé en ce que** la première couche (7c), en matériau isolant, de préférence en silicone, appliquée sur le noyau métallique (7a) possède une épaisseur qui est de l'ordre de 2 mm.

9. Dispositif selon l'une des revendications 2 à 8, **caractérisé en ce que** le contre-cylindre (11) présente un noyau métallique (11a), de préférence en aluminium, sur lequel une couche relativement souple (11b) en matériau isolant, de préférence en silicone, est appliquée.

10. Dispositif selon la revendication 9, **caractérisé en ce que** la couche (11b) en matériau isolant présente une dureté de l'ordre de 50 Shore A, ainsi qu'une épaisseur de l'ordre de 5 mm.
